# EUROPÄISCHE PATENTSCHRIFT

(11) **EP 4 572 994 B1**
(45) Veröffentlichungstag und Bekanntmachung des Hinweises auf die Patenterteilung: **17.06.2026**
(21) Anmeldenummer: 23797665.9
(22) Anmeldetag: 11.10.2023
(51) Int. Cl.: B61L 15/00, B61L 25/02

(54) **VERFAHREN ZUR ERSTELLUNG EINER ZUGSTEUERUNG**
METHOD FOR CREATING A TRAIN CONTROLLER
PROCÉDÉ DE CRÉATION D'UN CONTRÔLEUR DE TRAIN

(30) Priorität: 21.10.2022 DE 102022211159
(43) Veröffentlichungstag der Anmeldung: 25.06.2025
(73) Patentinhaber: Siemens Mobility GmbH, 80997 München (DE)
(72) Erfinder: LOHNEIS, Georg, 96250 Ebensfeld (DE); STRÖSSNER, Christian, 91091 Großenseebach (DE)
(74) Vertreter: Siemens Patent Attorneys
(86) Internationale Anmeldenummer: PCT/EP2023/078187
(87) Internationale Veröffentlichungsnummer: WO 2024/083607

(56) Entgegenhaltungen:
- EP-B1- 0 970 870
- EP-B1- 1 306 283
- DE-A1- 102019 209 395

## Beschreibung

Die Erfindung betrifft ein Verfahren zur Erstellung einer Zugsteuerung.

Das Fahrverhalten bzw. Bremsverhalten eines Zugs, der aus einem Triebfahrzeug und daran angekoppelten Wagen besteht, wird mit Hilfe einer Zugsteuerung beeinflusst, wobei Sicherungsvorgaben zu gewährleisten sind.

Für die Erstellung bzw. Konfiguration der Zugsteuerung - wie zum Beispiel in den Dokumenten EP 0 970 870 B1 und EP 1 306 283 B1 beschrieben wird - werden auf dem Triebfahrzeug (z.B. auf einer Lokomotive) Daten zu Eigenschaften des Zugs, des Triebfahrzeugs und der angekoppelten Wagen benötigt.

Dazu zählen beispielsweise:
- eine Gesamtmasse des Zugs,
- eine Bremsart, die vom Triebfahrzeug und von vorbestimmten Wagen zu verwenden ist, z.B.:
   - Bremsart "Güterzugbremse, G" - langsam wirkend, dadurch ergeben sich längere Bremswege,
   - Bremsart "Personenzugbremse, P" - schnell wirkend, dadurch ergeben sich kürzere Bremswege,
   - Bremsart "Hochleistungsbremse, R (rapid)" - optimiert für höhere Zug-Geschwindigkeiten,
   - andere Bremsarten, die ggf. länderspezifisch vorgegeben sind,
- ein Bremsvermögen des Zugs, beschrieben durch
   - einen Wert "Bremshundertstel": das sind dimensionslose Zahlen zur Bewertung des Bremsvermögens eines Zugs, die eine zulässige Streckengeschwindigkeit in einem Streckenabschnitt bestimmen, und
   - einen Wert "Bremsgewicht": das ist eine in der Einheit "Tonne, t" (=1000 kg) angegebene Gewichtsgröße zur Bewertung des Bremsvermögens eines Zugs; das Bremsgewicht gibt an, welche Fahrzeugmasse von den Bremsen innerhalb eines vorgegebenen Bremswegs und ausgehend von einer vorgegebenen Geschwindigkeit zum Stillstand gebracht werden kann,
- eine Zuglänge,
- eine zulässige Maximalgeschwindigkeit des Zuges,
- eine Zugart (z.B. Güterzug, Personenzug, Zug im Nahverkehr, Zug im Fernverkehr, etc.)
- einen Typ der im Zug vorhandenen Bremsen (z. B. Scheibenbremse, etc.)

Zur Erstellung der Zugsteuerung werden diese Daten in eine elektronische Leittechnik im Triebfahrzeug eingegeben, die unter Verwendung von Algorithmen die Zugsteuerung dann konfiguriert bzw. erstellt.

Da diese Daten von der Zusammenstellung des Zuges und den dabei verwendeten Wagentypen abhängig sind, müssen sie bei jeder erfolgenden bzw. neuen Zug-Zusammenstellung dem Triebfahrzeugführer manuell zur Verfügung gestellt werden.

Für einen betrachteten Wagen des Zugs wird von der Zugsteuerung in Abhängigkeit von der Wagen-Position im Zug eine Bremsart ermittelt, die dann am Wagen vor Beginn der Fahrt manuell eingestellt werden muss.

Die oben genannten Daten werden bei jeder Zug-Zusammenstellung von einer Leitstelle bzw. von einer Fahrzeugdisposition für den Zug gesammelt und dem Triebfahrzeugführer mit einem Handzettel oder auch in elektronischer Form zur Verfügung gestellt.

Der Triebfahrzeugführer gibt diese Daten vor Fahrtbeginn über ein Führerstands-Display in die Leittechnik des Triebfahrzeugs ein.

Der Triebfahrzeugführer muss sich durch eine manuell durchgeführte Sichtkontrolle davon überzeugen, dass die elektronische Fahrzeugleittechnik die Daten korrekt übernommen hat. Zukünftig sollen Züge automatisiert und damit ohne aktive Beteiligung eines Triebfahrzeugführers bewegt werden, so dass dessen Mitwirkung bei der Erstellung der Zugsteuerung entfallen wird.

Es ist daher die Aufgabe der vorliegenden Erfindung, ein Verfahren zur Erstellung einer Zugsteuerung anzugeben, das in einem automatisierten Betrieb eines Zugs und damit ohne Beteiligung eines Triebfahrzeugführers anwendbar ist.

Diese Aufgabe wird durch die Merkmale des Patentanspruchs 1 gelöst. Vorteilhafte Weiterbildungen sind in den abhängigen Ansprüchen angegeben.

Die Erfindung betrifft ein Verfahren laut Anspruch 1 zur Erstellung einer Zugsteuerung, mit der das Fahrverhalten und Bremsverhalten eines Zugs, der aus einem Triebfahrzeug und zumindest einem daran angekoppelten Wagen besteht, beeinflusst wird.

Für eine Zusammenstellung des Zugs wird das Triebfahrzeug über eine Datenverbindung mit einer Leitstelle verbunden.

Relevante Daten, die seitens der Leitstelle für die Wagen vorliegen und zur Erstellung der Zugsteuerung benötigt werden, werden von der Landseite über die Datenverbindung zu einer elektronischen Leittechnik des Triebfahrzeugs übertragen.

Die Leittechnik verwendet die relevanten Daten der Wagen und relevante Daten des Triebfahrzeugs, die seitens des Triebfahrzeugs vorliegen und zur Erstellung der Zugsteuerung benötigt werden, um die Zugsteuerung (ZG-STG) automatisiert zu erstellen.

In einer bevorzugten Weiterbildung liegen die relevanten Daten des Triebfahrzeugs seitens der Leitstelle vor und werden von der Landseite über die Datenverbindung zur elektronischen Leittechnik des Triebfahrzeugs übertragen.

In einer bevorzugten Weiterbildung werden die relevanten Daten mit einem Verfahren gegen Datenverfälschung gesichert und über die als Funkverbindung betriebene Datenverbindung an das Triebfahrzeug TFZ übertragen.

Erfindungsgemäß werden die Daten vom Triebfahrzeug des Zugs empfangen und gespeichert, wenn für diese eine korrekte Datenübertragung erkannt wurde.

In einer bevorzugten Weiterbildung wird bei einem erkannten Fehler bei der Daten-Übertragung eine entsprechende Rückmeldung an die Leitstelle durchgeführt. Anschließend erfolgt eine erneute Übertragung der Daten.

In einer bevorzugten Weiterbildung wird die erneute Übertragung nach einer einstellbaren Zeit bzw. nach einer vorbestimmten Anzahl an fehlerhaften Übertragungsversuchen abgebrochen.

Bei einem erkannten Fehler wird durch die Leitstelle oder durch die Leittechnik des Triebfahrzeugs eine Fahrt des Zugs unterbunden.

Alternativ oder ergänzen hierzu werden bei einem erkannten Fehler seitens der Leitstelle oder seitens der Leittechnik des Triebfahrzeugs für den Zug allgemein gültige Standard-Daten für benötigte Steuerungsaufgaben gesetzt, übertragen und verwendet.

In einer bevorzugten Weiterbildung erfolgt bei einer fehlerfreien Übertragung der Daten eine Verteilung und Prüfung der Daten innerhalb der elektronischen Leittechnik des Triebfahrzeugs bzw. des Zugs.

In einer bevorzugten Weiterbildung erfolgt die Speicherung seitens des Triebfahrzeugs in einer zentralen Speicherstelle. In einer bevorzugten Weiterbildung erfolgt von der zentralen Speicherstelle aus eine Übertragung der Daten auf unterlagerte Systeme, wie beispielsweise auf Zugsicherungssysteme LZB oder ETCS.

Erfindungsgemäß werden bei korrekt übertragenen Daten diese in der elektronischen Leittechnik des Zugs gespeichert und zur Leitstelle zurück übermittelt.

Erfindungsgemäß werden seitens der Leitstelle die zurückübertragenen Daten mit den ursprünglich dort gespeicherten Daten verglichen und auf Korrektheit überprüft. In einer bevorzugten Weiterbildung wird dann bei einem erkannten Fehler die Datenübertragung wiederholt.

Erfindungsgemäß wird bei erkannter Fehlerfreiheit von der Leitstelle eine Freigabeinformation an die Leittechnik übermittelt und eine Triebfahrzeug-seitige Verwendung der Daten für Steuerungsaufgaben bzw. für die Erstellung der Zugsteuerung autorisiert.

In einer bevorzugten Weiterbildung beschreiben die relevanten Daten
- eine Reihung der Wagen bzw. eine Position eines Wagens im Zug,
- eine Gesamtmasse eines Wagens bzw. des Triebfahrzeugs,
- eine Länge des Wagens bzw. des Triebfahrzeugs,
- eine Wagenart des Wagens bzw. eine Art des Triebfahrzeugs,
- eine vorhandene Bremsvorrichtung im Wagen bzw. im Triebfahrzeug, und/oder
- ein Bremshundertstel und ein Bremsgewicht.

In einer bevorzugten Weiterbildung errechnet die Leittechnik aus den Daten eine Gesamtmasse des Zugs und/oder eine Gesamtlänge des Zugs, bzw. bestimmt die Leittechnik basierend auf der Reihung der Wagen im Zug eine Bremsart für jeden einzelnen Wagen festlegt, und/oder eine zulässige Maximalgeschwindigkeit für den Zug.

In einer bevorzugten Weiterbildung wird basierend auf den Daten von der Leittechnik für einen spezifischen Wagen eine spezifische Bremsart festgelegt. Diese wird vom Triebfahrzeug über eine Datenverbindung zum spezifischen Wagen übertragen und dort automatisiert eingestellt.

In einer bevorzugten Weiterbildung liest das Triebfahrzeug zur Prüfung und Absicherung aus allen Wagen des Zugs die dort jeweils eingestellte Bremsart über die Datenverbindung aus und vergleicht sie mit den gemachten Vorgaben der Leittechnik.

In einer bevorzugten Weiterbildung wird bei einem detektierten Fehler bei der rückgemeldeten Bremsart oder bei einer fehlenden Rückmeldung der Bremsart mit einer einstellbaren Anzahl an Wiederholungen eine wiederholte Bremsart-Übertragung an einen betroffenen Wagen und nachfolgender Rückmeldung der Bremsart durchgeführt, bis eine vorgegebene Anzahl an Wiederholungen erreicht wurde oder bis deren korrekte Einstellung durch die Rückübertragung und den Vergleich seitens des Triebfahrzeugs festgestellt wird.

Durch die vorliegende Erfindung werden bisher notwendige, manuelle Vorgänge (z.B. manuelle Berechnung der Bremsart der Wagen, manuelle Einstellung der Bremsart an den Wagen, manuelle Dateneingabe durch den Triebfahrzeugführer am Triebfahrzeug) eingespart und damit zusammenhängende Fehlerquellen bzw. Fehler vermieden.

Durch die vorliegende Erfindung entfallen bislang benötigte Arbeitsschritte des Bedienpersonals, so dass ein automatisierter bzw. autonomer Betrieb des Zugs unterstützt bzw. realisierbar wird.

Durch die vorliegende Erfindung werden Aufrüstzeiten des Zugs reduziert und damit erhebliche Kosteneinsparungen erreicht.

Durch die vorliegende Erfindung wird erreicht, dass für eine Leitstelle zu jedem Zeitpunkt die Möglichkeit besteht, aktuell verwendete Daten zu überprüfen und für spätere Verwendungszecke zu archivieren.

Damit werden bei gleichbleibenden betrieblichen Abläufen bzw. Zugzusammenstellungen Einsparungen an Arbeitszeit erreicht, Fehlerquellen eliminiert und Betriebskosten des Zugs reduziert.

Durch die vorliegende Erfindung wird erreicht, dass bei einem grenzüberschreitenden Betrieb des Zugs eine beträchtliche Zeit für den Triebfahrzeugführer eingespart wird - beim Grenzübergang müssen die erforderlichen Daten für die Zugsteuerung nicht erneut eingeben werden, eine Bestätigung durch den Triebfahrzeugführer bezüglich der Gültigkeit reicht aus, um den Zug entsprechend den vorgegebenen Länderregelungen weiterzubetreiben.

Nachfolgend wird die Erfindung anhand einer Zeichnung beispielhaft näher erläutert. Dabei zeigt:
- FIG 1: eine Übersicht zum erfindungsgemäßen Verfahren,
- FIG 2: zeigt Details des erfindungsgemäßen Verfahrens anhand eines prinzipiellen Ablaufplans, und
- FIG 3: mit Bezug auf die vorstehenden Figuren weitere Details zu den Schritten, die in FIG 2 beschrieben sind.

FIG 1 zeigt eine Übersicht zum erfindungsgemäßen Verfahren.

Ein Triebfahrzeug TFZ wird mit Wägen WA1 bis WA4 gekoppelt, um einen Zug ZG zu bilden.

Zwischen dem Triebfahrzeug TFZ und einer Leitstelle LS wird eine Datenverbindung DV, die bevorzugt als Funkverbindung ausgeführt ist, derart eingerichtet und initialisiert, dass auf die Wagen WA1 bis WA4 bezogene relevante Daten DAT-WA1 bis DAT-WA4 von der Leitstelle LS zum Triebfahrzeug TFZ bzw. zu dessen Leittechnik LEIT übertragen werden.

Zusätzlich werden auf das Triebfahrzeug TFZ bezogene relevante Daten DAT-TFZ über die Datenverbindung DV von der Leitstelle LS zum Triebfahrzeug TFZ bzw. zu dessen Leittechnik LEIT übertragen.

Alternativ dazu sind die auf das Triebfahrzeug TFZ bezogenen relevanten Daten DAT-TFZ seitens des Triebfahrzeugs TFZ abgespeichert, um der elektronischen Leittechnik LEIT des Triebfahrzeugs TFZ zugeführt zu werden.

Die Daten DAT-WA1 bis DAT-WA4 und DAT-TFZ sind dazu geeignet, Eigenschaften des Zuges ZG derart zu beschreiben, dass basierend darauf durch die Leittechnik eine Zugsteuerung ZG-STG des Zugs ZG erstellbar ist.

Diese Erstellung der Zugsteuerung ZG-STG erfolgt mit Hilfe bekannter Algorithmen und Funktionalitäten.

Die Daten DAT-WA1 bis DAT-WA4 sind spezifisch für jeden der Wagen WA1 bis WA4 und werden entsprechend seitens der Leitstelle LS abgesichert bzw. abgespeichert.

Die Daten DAT-TFZ sind spezifisch für das Triebfahrzeug TFZ und werden seitens der Leitstelle LS oder seitens des Triebfahrzeugs TFZ abgesichert bzw. abgespeichert.

Beispielsweise beschreiben die Daten DAT-WA1 bis DAT-WA4 die Reihung bzw. Reihenfolge oder Position der Wagen WA bis WA4 im Zug ZG.

Beispielsweise beschreiben die Daten DAT-WA1 bis DAT-WA4 und DAT-TFZ eine Gesamtmasse jedes einzelnen Wagens WA1 bis WA4 und eine Gesamtmasse des Triebfahrzeugs TFZ.

Das ermöglicht es der Leittechnik LEIT, daraus eine Gesamtmasse des Zugs ZG zu errechnen bzw. herzuleiten.

Beispielsweise beschreiben die Daten DAT-WA1 bis DAT-WA4 und DAT-TFZ eine Länge jedes einzelnen Wagens WA1 bis WA4 und eine Länge des Triebfahrzeugs TFZ.

Das ermöglicht es der Leittechnik LEIT, daraus eine Gesamtlänge des Zugs ZG zu errechnen bzw. herzuleiten.

Beispielsweise beschreiben die Daten DAT-WA1 bis DAT-WA4 und DAT-TFZ eine Wagenart jedes einzelnen Wagens WA1 bis WA4 und eine Bauart des Triebfahrzeugs TFZ.

Das ermöglicht es der Leittechnik LEIT, daraus eine Zugart (z.B. Güterzug, Personenzug, Zug im Nahverkehr, Zug im Fernverkehr, etc.) für den Zug ZG herzuleiten bzw. zu erstellen.

Beispielsweise beschreiben die Daten DAT-WA1 bis DAT-WA4 und DAT-TFZ einen Typ der in jedem einzelnen Wagen WA1 bis WA4 vorhandenen Bremsen und einen Typ der im Triebfahrzeug TFZ vorhandenen Bremsen.

Aufgrund der Reihung der Wagen im Zugverband wird über die Leittechnik LEIT die Bremsart für jeden einzelnen Wagen festgelegt.

Die jeweilige Bremsart wird über eine weitere Datenverbindung DVW, die zwischen dem Triebfahrzeug TFZ und jedem der Wagen WA1 bis WA4 eingerichtet ist, an die jeweils zugeordneten Wagen WA1 bis WA4 übertragen und dort bevorzugt automatisiert für jeden einzelnen Wagen WA1 bis WA4 eingestellt.

Das ermöglicht es der Leittechnik LEIT, darauf basierend ein für den Zug ZG optimiertes Bremsverfahren bzw. die Bremsart herzuleiten, um ein optimiertes Bremsvermögen des Zugs ZG zu erreichen.

Dabei werden seitens der Leittechnik LEIT auch Werte für "Bremshundertstel" und "Bremsgewicht" berücksichtigt, die für die Wagen WA1 bis WA4 und/oder für das Triebfahrzeug TFZ vorgegeben sind bzw. vorgegeben werden.

Anhand der Daten wird seitens der Leittechnik LEIT für den Zug ZG auch eine zulässige Maximalgeschwindigkeit bestimmt bzw. festgelegt.

Für die Übertragung der Daten zwischen der Leitstelle LS und dem Triebfahrzeug TFZ bzw. für die Übertragung der einzustellenden Bremsart vom Triebfahrzeug TFZ zu den einzelnen Wagen WA1 bis WA4 wird ein sicheres Datenübertragungsverfahren verwendet, das die Übertragung ausreichend gegen unbeabsichtigte oder unberechtigte Datenverfälschung sichert und zugleich ausreichend ausfallsicher ist.

FIG 2 zeigt Details des erfindungsgemäßen Verfahrens aus FIG 1 anhand eines prinzipiellen Ablaufplans.

In einem ersten Schritt S1 werden für die vorzunehmende Zusammenstellung des Zugs ZG die relevanten Daten DAT-WA1 bis DAT-WA4 der Wagen WA1 bis WA4 und die relevanten Daten DAT-TFZ des Triebfahrzeugs von einer landseitigen Fahrzeugdisposition bzw. von der Leitstelle LS ermittelt.

Diese Ermittlung erfolgt entweder manuell durch damit beauftragtes Personal oder automatisiert anhand einer vorbekannten Zusammenstellung des Zugs ZG.

Die Daten DAT-WA1 bis DAT-WA4 und DAT-TFZ werden landseitig in der Leistelle LS oder in einer landseitigen Infrastruktur gespeichert und für die Datenübertragung an den Zug ZG bzw. an dessen Triebfahrzeug TFZ vorbereitet.

In einem dem ersten Schritt S1 nachfolgenden zweiten Schritt S2 werden die DAT-WA1 bis DAT-WA4 und DAT-TFZ mit einem entsprechenden Verfahren gegen Datenverfälschung gesichert und über die als Funkverbindung betriebene Datenverbindung DV an das Triebfahrzeug TFZ übertragen.

In einem dem zweiten Schritt S2 nachfolgenden dritten Schritt S3 werden die Daten DAT-WA1 bis DAT-WA4 und DAT-TFZ vom Triebfahrzeug TFZ des Zugs ZG empfangen und gespeichert, sofern für diese eine korrekte Datenübertragung erkannt wurde.

Wird durch entsprechenden Sicherungsverfahren erkannt, dass die Daten nicht korrekt übertragen wurden bzw. wird ein zugehöriger Fehler FEH erkannt, erfolgt eine entsprechende Rückmeldung an die Leitstelle LS.

Anschließend wird eine Wiederholung des zweiten Schritts S2 initiiert, d.h. es wird eine erneute Datenübertragung angefordert und durchgeführt.

Nach einer einstellbaren Zeit bzw. nach einer vorbestimmten Anzahl an fehlerhaften Übertragungsversuchen wird dies als Fehler FEH erkannt, die wiederholte Datenübertragung wird in einem Schritt FEH-ABB abgebrochen und nachfolgend ein neunter Schritt S9 durchgeführt.

Wurden die Daten korrekt übertragen erfolgt in einem dem dritten Schritt S3 nachfolgenden vierten Schritt S4 eine Verteilung und Prüfung der Daten innerhalb der elektronischen Leittechnik LEIT des Zugs ZG.

Nach dem Empfang der Daten von der Leitstelle LS werden die Daten auf dem Triebfahrzeug zentral in einer Speicherstelle abgespeichert.

Von dieser zentralen Speicherstelle aus erfolgt eine Übertragung der Daten auf unterlagerte Systeme, wie beispielsweise auf Zugsicherungssysteme LZB oder ETCS, und dort abgespeichert.

Optional werden bei dieser im Triebfahrzeug TFZ intern durchgeführten Daten-Übertragung Sicherheitsprüfungen auf Vollständigkeit und Datenverfälschungen durchgeführt.

Optional werden die in den unterlagerten Systemen gespeicherten Daten ausgelesen und mit den in der zentralen Speicherstelle abgelegten Daten verglichen.

Wird bei der Verteilung der Daten in der Leittechnik ein Fehler FEH festgestellt, wird die Einstellung der Daten abgebrochen und der neunte Schritt S9 durchgeführt.

Wurden die Daten korrekt übertragen, werden sie gemäß einer ersten Option OPT1 in einem dem vierten Schritt S4 nachfolgenden fünften Schritt S5 in der elektronischen Leittechnik des Zugs gespeichert und auf dem gleichen Übertragungsweg zur Leitstelle LS zurück übermittelt.

Alternativ dazu werden die als "korrekt übertragen" erkannten Daten gemäß einer zweiten Option OPT2 einem achten Schritt S8 zugeführt bzw. unterzogen.

In einem dem fünften Schritt S5 nachfolgenden sechsten Schritt S6 werden seitens der Leitstelle LS die zurückübertragenen Daten mit den ursprünglich gespeicherten Daten verglichen und auf Korrektheit überprüft.

Diese Prüfung erfolgt entweder manuell durch damit beauftragtes Personal oder automatisiert.

Wird bei der Prüfung als Fehler FEH erkannt, dass die Daten nicht übereinstimmen, so wird die Datenübertragung beginnend ab dem zweiten Schritt S2 so lange wiederholt, bis die Daten übereinstimmen.

Ist die Datenübertragung zu häufig oder zu lange nicht erfolgreich, wird ein Fehler FEH oder eine Zeitüberschreitung TOUT erkannt. In diesem Fall erfolgt ein Abbruch der wiederholten Datenübertragung und der neunte Schritt S9 wird durchgeführt.

Eine Anzahl an tolerierbaren Fehlversuche bzw. ein Wert für die Zeitüberschreitung sind dabei wählbar bzw. einstellbar und spezifisch an die betrieblichen Abläufe angepasst.

Wurde im sechsten Schritt S6 die Korrektheit der übertragenen Daten bestätigt, so wird in einem dem sechsten Schritt S6 nachfolgenden siebten Schritt S7 von der Leitstelle LS eine Freigabeinformation an die Leittechnik des Zugs übermittelt und Triebfahrzeug-seitige Verwendung der Daten autorisiert.

In einem dem siebten Schritt S7 nachfolgenden achten Schritt S8 verwendet die Leittechnik des Zugs die empfangenen Daten für Steuerungsaufgaben bzw. für die Erstellung der Zugsteuerung.

Im neunten Schritt S9, der bei den erkannten Fehlerzuständen FEH bzw. TOUT ausgeführt wird, wird je nach betrieblichen Vorgaben durch die Leitstelle LS oder durch die Leittechnik LEIT des Triebfahrzeugs TFZ entweder eine Fahrt des Zugs ZG nicht begonnen bzw. eine Sperrung eines Antriebs des Triebfahrzeugs TFZ veranlasst.

Alternativ oder ergänzend dazu werden für die benötigten Steuerungsaufgaben seitens der Leitstelle LS oder seitens der Leittechnik des Triebfahrzeugs für den Zug ZG allgemein gültige Standard-Daten gesetzt und verwendet, die ggf. nicht auf die aktuelle Zusammenstellung des Zugs ZG optimiert sind.

Für den Fall, dass die Datenübertragung nicht erfolgen konnte bzw. nicht erfolgreich war, erfolgt alternativ dazu eine Eingabe der Daten am Triebfahrzeug gemäß dem eingangs beschriebenen Stand der Technik.

Die Schritte S4, S5 und S6 sind ggf. optional, wenn die bei der Übertragung der Daten von der Leitstelle LS zum Triebfahrzeug TFZ verwendeten Datensicherungsverfahren als ausreichend erachtet werden.

Die Schritte S4, S5 und S6 stellen sicher, dass eine Speicherung der Daten auf dem Triebfahrzeug erfolgreich und korrekt erfolgt ist.

Sie bieten der Leitstelle LS eine Möglichkeit, die auf dem Triebfahrzeug TFZ aktuell verwendeten Daten zu kontrollieren.

Ob diese Schritte zur Anwendung kommen, hängt letztlich von betrieblichen Aspekten bzw. von einer im Triebfahrzeug verwendeten Leittechnik-Architektur ab.

FIG 3 zeigt mit Bezug auf die vorstehenden Figuren weitere Details zum Schritt S4, der in FIG 2 beschrieben ist.

Insbesondere wird eine Verteilung und Prüfung der Daten innerhalb der elektronischen Leittechnik LEIT dargestellt.

Die relevanten Daten DAT-WAn (mit n=1 bis 4) und DAT-TFZ werden seitens der Leitstelle LS in einem Speicher bereitgestellt.

Eine Funktion DAT-UEB ist für die Übertragung der Daten vorgesehen. Diese erfolgt über ein so genanntes "Ground Communication Gateway" GCG durch eine sichere Verbindung zum Triebfahrzeug TFZ, wo die Daten als Datensatz von einem so genannten "Mobile Communication Gateway" MCG empfangen werden.

Das Mobile Communication Gateway MCG stellt dann die Daten einer Funktion "Automatische Zugdateneingabe" AZDE zur Verfügung.

Die Funktion AZDE verteilt dann relevante Parameter ZD1, ZD2, ZDn an einzelne Zugsicherungssysteme SG1, SG2, SGn.

Um sicherzustellen, dass die übermittelten Daten DAT-WAn und DAT-TFZ mit korrespondierenden Daten ZD1, ZD2, ZDn von Zugsicherungssystemen SG1, SG2, SGn übereinstimmen, wird dies anschließend über eine Funktion DAT-CHK untersucht bzw. geprüft.

Nach der Prüfung erfolgt eine Rückmeldung eines Prüfungsergebnisses an die Leittechnik LEIT über eine Funktion STAT-DAT.

Weiter wird das Ergebnis der Prüfung zur Leitstelle LS zur weiteren Verarbeitung übermittelt, wobei auch hier eine Funktion DAT-CHK zur Prüfung vorgesehen ist bzw. durchgeführt wird.

## Patentansprüche

1. Verfahren zur Erstellung einer Zugsteuerung (ZG-STG),
- bei dem mit der Zugsteuerung (ZG-STG) das Fahrverhalten und Bremsverhalten eines Zugs (ZG), der aus einem Triebfahrzeug (TFZ) und zumindest einem daran angekoppelten Wagen (WAn) besteht, beeinflusst wird,
- bei dem der Zug (ZG) in einem automatisierten Betrieb und damit ohne Beteiligung eines Triebfahrzeugführers betrieben wird,
- bei dem für eine Zusammenstellung des Zugs (ZG) das Triebfahrzeug (TFZ) über eine Datenverbindung (DV) mit einer Leitstelle (LS) verbunden wird,
- bei dem relevante Daten (DAT-WAn), die seitens der Leitstelle (LS) für die Wagen (WAn) vorliegen und zur Erstellung der Zugsteuerung (ZG-STG) benötigt werden, von der Leitstelle (LS) über die Datenverbindung (DV) zu einer elektronischen Leittechnik (LEIT) des Triebfahrzeugs (TFZ) übertragen werden,
- bei dem die Daten (DAT-WAn, DAT-TFZ) vom Triebfahrzeug (TFZ) des Zugs (ZG) empfangen und in der elektronischen Leittechnik (LEIT) des Zugs (ZG) gespeichert werden, wenn für diese eine korrekte Datenübertragung erkannt wurde,
- bei dem die Leittechnik (LEIT) die relevanten Daten (DAT-WAn) der Wagen (WAn) und relevante Daten (DAT-TFZ) des Triebfahrzeugs (TFZ), die seitens des Triebfahrzeugs (TFZ) vorliegen und zur Erstellung der Zugsteuerung (ZG-STG) benötigt werden, verwendet, um die Zugsteuerung (ZG-STG) automatisiert zu erstellen,
- bei dem bei korrekt übertragenen Daten (DAT-WAn, DAT-TFZ) die in der elektronischen Leittechnik (LEIT) des Zugs (ZG) gespeicherten Daten (DAT-WAn, DAT-TFZ) zur Leitstelle (LS) zurück übermittelt werden,
- bei dem seitens der Leitstelle (LS) die zurückübertragenen Daten (DAT-WAn, DAT-TFZ) mit den ursprünglich dort gespeicherten Daten (DAT-WAn, DAT-TFZ) verglichen und auf Korrektheit überprüft werden, und
- bei dem bei erkannter Fehlerfreiheit von der Leitstelle (LS) eine Freigabeinformation an die Leittechnik (LEIT) des Zugs (ZG) übermittelt und eine Triebfahrzeug-seitige Verwendung der Daten (DAT-WAn, DAT-TFZ) für die Erstellung der Zugsteuerung autorisiert wird.

2. Verfahren nach Anspruch 1, bei dem die relevanten Daten (DAT-TFZ) des Triebfahrzeugs (TFZ) seitens der Leitstelle (LS) vorliegen und von der Leitstelle (LS) über die Datenverbindung (DV) zur elektronischen Leittechnik (LEIT) des Triebfahrzeugs (TFZ) übertragen werden.

3. Verfahren nach Anspruch 1 und 2, bei dem die relevanten Daten (DAT-WAn, DAT-TFZ) mit einem Verfahren gegen Datenverfälschung gesichert und über die als Funkverbindung betriebene Datenverbindung (DV) an das Triebfahrzeug TFZ übertragen werden.

4. Verfahren nach Anspruch 1, bei dem bei einem erkannten Fehler bei der Übertragung der Daten (DAT-WAn, DAT-TFZ) zum Triebfahrzeug (TFZ) des Zugs (ZG) eine entsprechende Rückmeldung an die Leitstelle (LS) durchgeführt wird und anschließend eine erneute Übertragung der Daten erfolgt.

5. Verfahren nach Anspruch 4, bei dem die erneute Übertragung nach einer einstellbaren Zeit bzw. nach einer vorbestimmten Anzahl an fehlerhaften Übertragungsversuchen abgebrochen wird.

6. Verfahren nach Anspruch 1, bei dem bei einer fehlerfreien Übertragung der Daten (DAT-WAn, DAT-TFZ) zum Triebfahrzeug (TFZ) des Zugs (ZG) eine Verteilung und Prüfung der Daten (DAT-WAn, DAT-TFZ) innerhalb der elektronischen Leittechnik (LEIT) des Zugs (ZG) erfolgt.

7. Verfahren nach Anspruch 1, bei dem die Speicherung seitens des Triebfahrzeugs in einer zentralen Speicherstelle erfolgt.

8. Verfahren nach Anspruch 7, bei dem von der zentralen Speicherstelle aus eine Übertragung der Daten (DAT-WAn, DAT-TFZ) auf unterlagerte Systeme (SGn), wie beispielsweise auf Zugsicherungssysteme LZB oder ETCS, erfolgt.

9. Verfahren nach Anspruch 1, bei dem bei einem erkannten Fehler die Datenübertragung wiederholt wird.

10. Verfahren nach Anspruch 4, bei dem beim erkannten Fehler durch die Leitstelle (LS) oder durch die Leittechnik (LEIT) des Triebfahrzeugs (TFZ) eine Fahrt des Zugs (ZG) unterbunden wird.

11. Verfahren nach Anspruch 4, bei dem beim erkannten Fehler für benötigte Steuerungsaufgaben seitens der Leitstelle (LS) oder seitens der Leittechnik (LEIT) des Triebfahrzeugs (TFZ) für den Zug (ZG) allgemein gültige Standard-Daten gesetzt und verwendet werden.

12. Verfahren nach einem der vorhergehenden Ansprüche, bei dem die relevanten Daten (DAT-WAn)
- eine Reihung der Wagen (WAn) bzw. eine Position eines Wagens (WAn) im Zug (ZG) beschreiben,
- eine Gesamtmasse eines Wagens (WAn) bzw. des Triebfahrzeugs (TFZ) beschreiben,
- eine Länge des Wagens (WAn) bzw. des Triebfahrzeugs (TFZ) beschreiben,
- eine Wagenart des Wagens (WAn) bzw. eine Art des Triebfahrzeugs (TFZ) beschreiben,
- eine vorhandene Bremsvorrichtung im Wagen (WAn) bzw. im Triebfahrzeug (TFZ) beschreiben, und/oder
- ein Bremshundertstel und ein Bremsgewicht beschreiben.

13. Verfahren nach Anspruch 12, bei dem die Leittechnik (LEIT) aus den Daten (DAT-WAn, DAT-TFZ)
- eine Gesamtmasse des Zugs (ZG) errechnet,
- eine Gesamtlänge des Zugs (ZG) errechnet,
- basierend auf der Reihung der Wagen (WAn) im Zug (ZG) eine Bremsart für jeden einzelnen Wagen (WAn) festlegt, und/oder
- für den Zug (ZG) eine zulässige Maximalgeschwindigkeit bestimmt.

14. Verfahren nach einem der vorhergehenden Ansprüche,
- bei dem basierend auf den Daten (DAT-WAn) von der Leittechnik (LEIT) für einen spezifischen Wagen (WAn) eine spezifische Bremsart festgelegt wird,
- bei dem die spezifische Bremsart vom Triebfahrzeug (TFZ) über eine Datenverbindung (DVW) zum spezifischen Wagen (WAn) übertragen wird, und
- bei dem die spezifische Bremsart am zugeordneten spezifischen Wagen (WAn) automatisiert eingestellt wird.

15. Verfahren nach Anspruch 14, bei dem das Triebfahrzeug (TFZ) zur Prüfung und Absicherung aus allen Wagen (WAn) des Zugs (ZG) die dort jeweils eingestellte Bremsart über die Datenverbindung (DVW) ausliest und sie mit den gemachten Vorgaben der Leittechnik (LEIT) vergleicht.

16. Verfahren nach Anspruch 15, bei dem bei einem detektierten Fehler bei der rückgemeldeten Bremsart oder bei einer fehlenden Rückmeldung der Bremsart mit einer einstellbaren Anzahl an Wiederholungen eine wiederholte Bremsart-Übertragung an einen betroffenen Wagen und nachfolgender Rückmeldung der Bremsart durchgeführt wird, bis deren korrekte Einstellung durch die Rückübertragung und den Vergleich seitens des Triebfahrzeugs (TFZ) festgestellt wird.

17. Zug (ZG) mit einem Triebfahrzeug (TFZ), mit zumindest einem am Triebfahrzeug (TFZ) angekoppelten Wagen (WAn) und mit einer Zugsteuerung (ZG-STG), mit der das Fahrverhalten und Bremsverhalten des Zugs (ZG) beeinflussbar ist,
- wobei der Zug (ZG) in einem automatisierten Betrieb und damit ohne Beteiligung eines Triebfahrzeugführers betreibbar ist,
- bei dem das Triebfahrzeug (TFZ) über eine Datenverbindung (DV) mit einer Leitstelle (LS) verbunden ist,
- bei dem relevante Daten (DAT-WAn) für die Wagen (WAn), die zur Erstellung der Zugsteuerung (ZG-STG) verwendbar sind, seitens der Leitstelle (LS) abgespeichert sind,
- bei dem die relevanten Daten (DAT-WAn) der Wagen (WAn) über die Datenverbindung (DV) zu einer elektronischen Leittechnik (LEIT) des Triebfahrzeugs (TFZ) übertragbar sind,
- bei dem die Leittechnik (LEIT) ausgebildet ist, um aus den übertragenen relevanten Daten (DAT-WAn) der Wagen (WAn) und aus relevanten Daten (DAT-TFZ), die seitens des Triebfahrzeugs (TFZ) vorliegen und zur Erstellung der Zugsteuerung (ZG-STG) verwendbar sind, die Zugsteuerung (ZG-STG) nach dem Verfahren gemäß einem der Ansprüche 1 bis 16 automatisiert zu erstellen.

18. Triebfahrzeug (TFZ) eines Zugs (ZG) nach Anspruch 17, umfassend Mittel zur Durchführung des Verfahrens nach einem der Ansprüche 1 bis 16.

## Claims

1. Method for creating a train controller (ZG-STG),
- in which the driving behaviour and braking behaviour of a train (ZG), which consists of a traction vehicle (TFZ) and at least one railway carriage (WAn) coupled thereto, is influenced by way of the train controller (ZG-STG),
- in which the train (ZG) is operated in an automated mode and thus without the involvement of a driver,
- in which, for assembling the train (ZG), the traction vehicle (TFZ) is connected to a control centre (LS) via a data connection (DV),
- in which relevant data (DAT-WAn), which is available from the control centre (LS) for the railway carriages (WAn) and is required to create the train controller (ZG-STG), is transmitted from the control centre (LS) via the data connection (DV) to an electronic control system (LEIT) of the traction vehicle (TFZ),
- in which the data (DAT-WAn, DAT-TFZ) is received by the traction vehicle (TFZ) of the train (ZG) and is stored in the electronic control system (LEIT) of the train (ZG) if correct data transmission has been detected for this,
- in which the control system (LEIT) uses the relevant data (DAT-WAn) of the railway carriages (WAn) and relevant data (DAT-TFZ) of the traction vehicle (TFZ), which is available from the traction vehicle (TFZ) and is required to create the train controller (ZG-STG), to automatically create the train controller (ZG-STG),
- in which, in the case of correctly transmitted data (DAT-WAn, DAT-TFZ), the data (DAT-WAn, DAT-TFZ) stored in the electronic control system (LEIT) of the train (ZG) is transmitted back to the control centre (LS),
- in which the control centre (LS) compares the returned data (DAT-WAn, DAT-TFZ) with the data (DAT-WAn, DAT-TFZ) originally stored there and checks it for correctness, and
- in which, if correctness is detected, the control centre (LS) transmits approval information to the control system (LEIT) of the train (ZG) and authorizes the traction vehicle to use the data (DAT-WAn, DAT-TFZ) to create the train controller.

2. Method according to Claim 1, in which the relevant data (DAT-TFZ) of the traction vehicle (TFZ) is available from the control centre (LS) and is transmitted from the control centre (LS) via the data connection (DV) to the electronic control system (LEIT) of the traction vehicle (TFZ).

3. Method according to Claims 1 and 2, in which the relevant data (DAT-WAn, DAT-TFZ) is secured against data corruption using a method and is transmitted to the traction vehicle TFZ via the data connection (DV) that is operated as a radio connection.

4. Method according to Claim 1, in which, if an error is detected in the transmission of the data (DAT-WAn, DAT-TFZ) to the traction vehicle (TFZ) of the train (ZG), corresponding feedback to the control centre (LS) is carried out and the data is then re-transmitted.

5. Method according to Claim 4, in which the re-transmission is aborted after an adjustable time or after a predetermined number of erroneous transmission attempts.

6. Method according to Claim 1, in which, in the case of an error-free transmission of the data (DAT-WAn, DAT-TFZ) to the traction vehicle (TFZ) of the train (ZG), the data (DAT-WAn, DAT-TFZ) is distributed and checked within the electronic control system (LEIT) of the train (ZG).

7. Method according to Claim 1, in which the storage by the traction vehicle takes place in a central storage location.

8. Method according to Claim 7, in which the data (DAT-WAn, DAT-TFZ) is transmitted from the central storage location to subordinate systems (SGn), such as to train protection systems LZB or ETCS.

9. Method according to Claim 1, in which the data transmission is repeated if an error is detected.

10. Method according to Claim 4, in which, in the event of the detected error, a journey of the train (ZG) is prevented by the control centre (LS) or by the control system (LEIT) of the traction vehicle (TFZ).

11. Method according to Claim 4, in which, in the event of the detected error, generally valid standard data is set and used for the train (ZG) for required control tasks by the control centre (LS) or by the control system (LEIT) of the traction vehicle (TFZ).

12. Method according to one of the preceding claims, in which the relevant data (DAT-WAn)
- describes a sequence of railway carriages (WAn) or a position of a railway carriage (WAn) in the train (ZG),
- describes a total mass of a railway carriage (WAn) or the traction vehicle (TFZ),
- describes a length of the railway carriage (WAn) or the traction vehicle (TFZ),
- describes a type of railway carriage (WAn) or a type of traction vehicle (TFZ),
- describes a braking device present in the railway carriage (WAn) or in the traction vehicle (TFZ), and/or
- describes a braking percentage and a braking weight.

13. Method according to Claim 12, in which, from the data (DAT-WAn, DAT-TFZ), the control system (LEIT)
- calculates a total mass of the train (ZG),
- calculates a total length of the train (ZG),
- defines a braking type for each individual railway carriage (WAn) based on the sequence of railway carriages (WAn) in the train (ZG), and/or
- determines a maximum permissible speed for the train (ZG).

14. Method according to one of the preceding claims,
- in which, based on the data (DAT-WAn), a specific braking type is defined for a specific railway carriage (WAn) by the control system (LEIT),
- in which the specific braking type is transmitted from the traction vehicle (TFZ) to the specific railway carriage (WAn) via a data connection (DVW), and
- in which the specific braking type is automatically set on the associated specific railway carriage (WAn).

15. Method according to Claim 14, in which, for testing and validation purposes, the traction vehicle (TFZ) reads out the respective set braking type from all railway carriages (WAn) of the train (ZG) via the data connection (DVW) and compares it with the specifications of the control system (LEIT).

16. Method according to Claim 15, in which, if an error is detected in the fed-back braking type or if the feedback of the braking type is missing, a repeated braking type transmission with an adjustable number of repetitions is carried out to an affected railway carriage with subsequent feedback of the braking type until the correct setting thereof is determined by the retransmission and comparison by the traction vehicle (TFZ).

17. Train (ZG) having a traction vehicle (TFZ), at least one railway carriage (WAn) coupled to the traction vehicle (TFZ), and a train controller (ZG-STG) by means of which the driving behaviour and braking behaviour of the train (ZG) can be influenced,
- wherein the train (ZG) can be operated in an automated mode and thus without the involvement of a driver,
- in which the traction vehicle (TFZ) is connected to a control centre (LS) via a data connection (DV),
- in which relevant data (DAT-WAn) for the railway carriages (WAn), which can be used to create the train controller (ZG-STG), is stored by the control centre (LS),
- in which the relevant data (DAT-WAn) of the railway carriages (WAn) can be transmitted to an electronic control system (LEIT) of the traction vehicle (TFZ) via the data connection (DV),
- in which the control system (LEIT) is designed to automatically create the train controller (ZG-STG) according to the method according to one of Claims 1 to 16 from the transmitted relevant data (DAT-WAn) of the railway carriages (WAn) and from relevant data (DAT-TFZ) which is available from the traction vehicle (TFZ) and can be used to create the train controller (ZG-STG).

18. Traction vehicle (TFZ) of a train (ZG) according to Claim 17, comprising means for carrying out the method according to one of Claims 1 to 16.

## Revendications

1. Procédé pour la création d'une commande de train (ZG-STG),
- dans lequel le comportement de déplacement et le comportement de freinage d'un train (ZG), lequel est constitué d'une locomotive (TFZ) et d'au moins un wagon (WAn) accouplé à celle-ci, sont influencés par la commande de train (ZG-STG),
- dans lequel le train (ZG) est mis en fonctionnement dans un fonctionnement automatisé et, par conséquent, sans participation d'un conducteur de locomotive,
- dans lequel, pour un assemblage du train (ZG), la locomotive (TFZ) est reliée à un poste de direction (LS) par l'intermédiaire d'une liaison de données (DV),
- dans lequel des données (DAT-WAn) pertinentes qui émanent du poste de direction (LS) pour les wagons (WAn) et sont nécessaires pour la création de la commande de train (ZG-STG) sont transférées du poste de direction (LS) par l'intermédiaire de la liaison de données (DV) à une technologie de direction (LEIT) électronique de la locomotive (TFZ),
- dans lequel les données (DAT-WAn, DAT-TFZ) sont reçues par la locomotive (TFZ) du train (ZG) et stockées dans la technologie de direction (LEIT) électronique du train (ZG) lorsqu'un transfert de données correct a été identifié pour celles-ci,
- dans lequel la technologie de direction (LEIT) utilise les données (DAT-WAn) pertinentes des wagons (WAn) et les données (DAT-TFZ) pertinentes de la locomotive (TFZ) qui émanent de la locomotive (TFZ) et sont nécessaires pour la création de la commande de train (ZG-STG), afin de créer de manière automatisée la commande de train (ZG-STG),
- dans lequel, dans le cas de données (DAT-WAn, DAT-TFZ) transférées correctement, les données (DAT-WAn, DAT-TFZ) stockées dans la technologie de direction (LEIT) électronique du train (ZG) sont retransmises au poste de direction (LS),
- dans lequel, du côté du poste de direction (LS), les données (DAT-WAn, DAT-TFZ) retransférées sont comparées aux données (DAT-WAn, DAT-TFZ) qui y étaient initialement stockées, et vérifiées du point de vue de leur exactitude, et
- dans lequel, dans le cas d'une absence d'erreurs identifiée par le poste de direction (LS), une information de libération est transmise à la technologie de direction (LEIT) du train (ZG) et une utilisation côté locomotive des données (DAT-WAn, DAT-TFZ) est autorisée pour la création de la commande de train.

2. Procédé selon la revendication 1, dans lequel les données (DAT-TFZ) pertinentes de la locomotive (TFZ) émanent du poste de direction (LS) et sont transférées du poste de direction (LS) par l'intermédiaire de la liaison de données (DV) à la technologie de direction (LEIT) électronique de la locomotive (TFZ).

3. Procédé selon la revendication 1 et 2, dans lequel les données (DAT-WAn, DAT-TFZ) pertinentes sont sécurisées avec un procédé contre une corruption de données et transférées par l'intermédiaire de la liaison de données (DV) fonctionnant en tant que liaison radio à la locomotive TFZ.

4. Procédé selon la revendication 1, dans lequel, dans le cas d'une erreur identifiée lors du transfert des données (DAT-WAn, DAT-TFZ) à la locomotive (TFZ) du train (ZG), un retour correspondant au poste de direction (LS) est mis en œuvre, et il s'effectue ensuite un nouveau transfert des données.

5. Procédé selon la revendication 4, dans lequel le nouveau transfert est interrompu après un temps réglable ou après un nombre prédéterminé de tentatives de transfert erronées.

6. Procédé selon la revendication 1, dans lequel, dans le cas d'un transfert exempt d'erreur des données (DAT-WAn, DAT-TFZ) à la locomotive (TFZ) du train (ZG), il s'effectue une distribution et un contrôle des données (DAT-WAn, DAT-TFZ) à l'intérieur de la technologie de direction (LEIT) électronique du train (ZG).

7. Procédé selon la revendication 1, dans lequel le stockage s'effectue du côté de la locomotive dans un emplacement de stockage central.

8. Procédé selon la revendication 7, dans lequel un transfert des données (DAT-WAn, DAT-TFZ) s'effectue de l'emplacement de stockage central à des systèmes sous-jacents (SGn), comme par exemple à des systèmes de sécurité de train LZB ou ETCS.

9. Procédé selon la revendication 1, dans lequel, dans le cas d'une erreur identifiée, le transfert de données est répété.

10. Procédé selon la revendication 4, dans lequel, lors de l'erreur identifiée, un trajet du train (ZG) est empêché par le biais du poste de direction (LS) ou par le biais de la technologie de direction (LEIT) de la locomotive (TFZ).

11. Procédé selon la revendication 4, dans lequel, dans le cas de l'erreur identifiée, des données standard généralement valables pour le train (ZG) sont établies et utilisées pour des tâches de commande nécessaires du côté du poste de direction (LS) ou du côté de la technologie de direction (LEIT) de la locomotive (TFZ).

12. Procédé selon l'une des revendications précédentes, dans lequel les données (DAT-WAn) pertinentes
- décrivent une succession des wagons (WAn) ou une position d'un wagon (WAn) dans le train (ZG),
- décrivent une masse totale d'un wagon (WAn) ou de la locomotive (TFZ),
- décrivent une longueur du wagon (WAn) ou de la locomotive (TFZ),
- décrivent un type de wagon du wagon (WAn) ou un type de la locomotive (TFZ),
- décrivent un dispositif de freinage existant dans le wagon (WAn) ou dans la locomotive (TFZ), et/ou
- décrivent un pourcentage de freinage et un poids-frein.

13. Procédé selon la revendication 12, dans lequel la technologie de direction (LEIT), à partir des données (DAT-WAn, DAT-TFZ),
- calcule une masse totale du train (ZG),
- calcule une longueur totale du train (ZG),
- fixe un mode de freinage pour chaque wagon (WAn) individuel sur la base de la succession des wagons (WAn) dans le train (ZG), et/ou
- détermine une vitesse maximale admissible pour le train (ZG).

14. Procédé selon l'une des revendications précédentes,
- dans lequel un mode de freinage spécifique est fixé pour un wagon (WAn) spécifique sur la base des données (DAT-WAn) par la technologie de direction (LEIT),
- dans lequel le mode de freinage spécifique est transféré de la locomotive (TFZ) par l'intermédiaire d'une liaison de données (DVW) au wagon (WAn) spécifique, et
- dans lequel le mode de freinage spécifique est réglé de manière automatisée au niveau du wagon (WAn) spécifique associé.

15. Procédé selon la revendication 14, dans lequel la locomotive (TFZ), pour le contrôle et la sécurisation de tous les wagons (WAn) du train (ZG), extrait par l'intermédiaire de la liaison de données (DVW) le mode de freinage qui y est respectivement réglé et le compare aux spécifications faites par la technologie de direction (LEIT).

16. Procédé selon la revendication 15, dans lequel, dans le cas d'une erreur détectée dans le mode de freinage retourné ou lors d'un retour erroné du mode de freinage, un transfert répété du mode de freinage à un wagon concerné et un retour subséquent du mode de freinage sont mis en œuvre avec un nombre réglable de répétitions, jusqu'à ce que leur réglage correct soit fixé par le biais du retransfert et de la comparaison du côté de la locomotive (TFZ).

17. Train (ZG) avec une locomotive (TFZ), avec au moins un wagon (WAn) accouplé à la locomotive (TFZ) et avec une commande de train (ZG-STG) par laquelle le comportement de déplacement et le comportement de freinage du train (ZG) peuvent être influencés,
- le train (ZG) pouvant être mis en fonctionnement dans un fonctionnement automatisé et, par conséquent, sans participation d'un conducteur de locomotive,
- dans lequel la locomotive (TFZ) est reliée à un poste de direction (LS) par l'intermédiaire d'une liaison de données (DV),
- dans lequel des données (DAT-WAn) pertinentes pour les wagons (WAn) qui sont utilisables pour la création de la commande de train (ZG-STG) sont stockées du côté du poste de direction (LS),
- dans lequel les données (DAT-WAn) pertinentes des wagons (WAn) sont transférables par l'intermédiaire de la liaison de données (DV) à une technologie de direction (LEIT) électronique de la locomotive (TFZ),
- dans lequel la technologie de direction (LEIT) est conçue pour créer de manière automatisée la commande de train (ZG-STG) selon le procédé selon l'une des revendications 1 à 16 à partir des données (DAT-WAn) pertinentes transférées des wagons (WAn) et des données (DAT-TFZ) pertinentes qui émanent de la locomotive (TFZ) et sont utilisables pour la création de la commande de train (ZG-STG).

18. Locomotive (TFZ) d'un train (ZG) selon la revendication 17, comportant des moyens pour la mise en œuvre du procédé selon l'une des revendications 1 à 16.
